# EUROPÄISCHE PATENTANMELDUNG

(11) **EP 1 248 245 A2**
(43) Veröffentlichungstag der Anmeldung: **09.10.2002**
(21) Anmeldenummer: 02007551.1
(22) Anmeldetag: 03.04.2002
(51) Int. Cl.: G08C 17/00

(54) **Fernsteuereinrichtung**

(30) Priorität: 06.04.2001 DE 20105993 U
(71) Anmelder: Dewert Antriebs- und Systemtechnik GmbH & Co. KG, D-32278 Kirchlengern (DE)
(72) Erfinder: Bokämper, Ralf, 32312 Lübbecke (DE)
(74) Vertreter: Dantz, Jan Henning

(57) **Zusammenfassung**

Eine Handbedienvorrichtung zur Fernbedienung von elektromechanischen sowie von elektrischen und/oder elektronischen Geräten, die mit Betätigungselementen bestückt ist, denen elektrische und/oder elektronische Bauelemente funktionell zugeordnet sind, soll so ausgelegt werden, dass aufgrund der Grundlage der Fernbedienungsparameter der antriebstechnischen Geräte die Handbedienvorrichtung so ausgelegt ist, dass alle Geräte, vorzugsweise alle Geräte eines Raumes, geschaltet und/oder gesteuert werden können. Dabei soll die Übersichtlichkeit erhalten bleiben und die Bedienung durch eine ergonomisch günstige Gestaltung bequem sein.

Bei der erfindungsgemäßen Handbedienvorrichtung sind eine bestimmte Anzahl von Betätigungselementen 16a, 17a und deren zugeordnete Bauteile 12, 10, 11 zur Erfüllung von Fernbedienungsparametern von elektromotorischen Antrieben 12 mit angeschlossenen mechanischen Geräten ausgelegt. Der Rest der Ferndbedienungselemente 17a wird für die Schaltung von nichtantriebstechnischen elektrischen und/oder elektronischen Geräten 10, 11 bestimmt. Die Betätigungselemente 17a für die nichtantriebstechnischen Geräte 10, 11 sind Nachbildungen von Kodierungen und sie können außerdem noch Mikroprozessorbausteine enthalten. Die Signale für die antriebstechnischen Geräte 12 werden durch ein Kabel 20 zur Steuereinheit eines Antriebes 12 übertragen, während Signale zu den nichtantriebstechnischen Geräten 10, 11 drahtlos übermittelt werden.

Die erfindungsgemäße Handbedienvorrichtung ist besonders für Geräte, die in einem Haushalt verwendet werden, ausgelegt.

## Beschreibung

Die Erfindung betrifft eine Handbedienvorrichtung zur Fernbedienung von elektromechanischen sowie elektrischen und/oder elektronischen Geräten, die mit Betätigungselementen bestückt ist, denen elektrische und/oder elektronische Bauelemente funktionell zugeordnet sind.

Die in Frage kommende Handbedienvorrichtung wird allgemein auch als Handschalter bezeichnet. Die Betätigungselemente sind üblicherweise Drucktaster. Die Handbedienvorrichtungen werden überwiegend im Haushalt zur Ansteuerung von elektromechanischen Antrieben, vorzugsweise für Möbelantriebe und zur Schaltung von Geräten der Unterhaltungselektronik verwendet. Da man davon ausgehen kann, daß heutzutage die Wohnungsinhaber über mehrere Geräte der Unterhaltungselektronik und auch über motorisch verstellbare Möbel, beispielsweise Sessel verfügen, sind mehrere auf die Geräte ausgelegte Handbedienvorrichtungen bzw. Handschalter erforderlich. Außerdem kommen verstärkt Antriebe für die Rolläden zur Anwendung, so daß dafür ggf. noch eine weitere Handbedienvorrichtung notwendig wird.

Die elektromechanischen Geräte sind vorzugsweise Möbelantriebe, die mit mindestens einem Antriebsmotor, einer Steuereinheit und einer Handbedienvorrichtung ausgerüstet. Die Stromversorgung erfolgt über einen Transformator aus dem Netz oder durch eine Batterie oder einen Akku. Die Motore können Gleich- oder Wechselstromotore sein, die über die Steuereinheit durch ein Relais und/oder durch elektronische Schaltmittel über die. Handbedienvorrichtungen angesteuert werden können, wobei die Signale drahtlos oder durch ein mehradriges Steuerungskabel übertragen werden.

Derartige Steuersysteme für Antriebe sind in mehreren Ausführungen bekannt. Die Steuersignale werden vorzugsweise über eine Infrarotstrecke übertragen. Die Ansteuerung der Motore von elektromechanischen Antrieben ist in einer Wohnung problemlos, da sie nur auf die Verstellmöglichkeiten der Motore des Möbels einwirken.

Problematisch wird jedoch die Fernsteuerung von elektromotorischen Antrieben, wenn sich mehrere Möbel in einem Raum befinden, beispielsweise in einem Ausstellungsraum, da die Zuordnung der Sender der Handbedienvorrichtungen zu den jeweiligen Möbeln mit deren Antrieben zu Schwierigkeiten führt. Um dieses Problem zu lösen, ist es bekannt, dem Sender der Handbedienvorrichtung und dem Empfänger Kodierschalter zuzuordnen. Werden jedoch gleichzeitig mehrere Handbedienvorrichtungen betätigt, können sich diese untereinander stören, so daß dann kein Betrieb mehr möglich ist. Um solche Schwierigkeiten zu vermeiden, ist es beispielsweise möglich, daß das Verkaufspersonal in den Ablauf eingreift, indem nur die Antriebe der in Betracht kommenden Möbel eingeschaltet werden. Eine derartige Möglichkeit ist jedoch für einen Raum einer Wohnung oder eines Hauses nicht praktikabel, da es zwar innerhalb einer Wohnung oder eines Wohnhauses mehrere Stromkreise gibt, jedoch üblicherweise nicht für einen Raum. In solchen Räumen befinden sich nicht nur Möbel mit Antrieben, sondern auch Geräte der Unterhaltungselektronik, beispielsweise Fernsehapparate, Videorecorder, Phonogeräte u.dgl. sowie ggf. auch noch Rolladenantriebe. Dadurch ist ein gegenseitiges Stören durch Blockieren der Empfänger durch unidentifizierbare Infrarotsignale möglich, so daß es dazu führen kann, daß ein Gerät unbeabsichtigt eingeschaltet und/oder verstellt wird.

Sofern es sich um Geräte der Unterhaltungselektronik handelt, werden für den vorgenannten Fall sog. lernfähige Infrarotfernbedienungen angeboten, die z.T. über unterschiedliche Prozeduren mit den Kodierungen der vorhandenen Fernbedienungen geladen werden können bzw. schon vorgeladen sind und automatisch mit dem jeweiligen Empfangsgerät die Kodierung suchen und abgleichen. Es wird jedoch notwendig, die Handbedienvorrichtung für die unterschiedlichen Geräte umzuschalten. Nachteilig hierbei ist im Zusammenspiel mit den Handbedienvorrichtungen für die antriebstechnischen Geräte, daß Kodierungen verwendet werden, die in der Unterhaltungselektronik unbekannt und/oder ungebräuchlich sind, da der Umfang der Befehle für antriebstechnische Geräte erheblich geringer ist. Darüber hinaus ist die Sendeleistung der handelsüblichen Handbedienvorrichtungen so ausgelegt, daß sie für eine kurze Betätigung und direkte Ausrichtung des Senders auf das Empfangsgerät gerade noch ausreichend ist. Die Empfänger von antriebstechnischen Geräten, beispielsweise Möbelantrieben, sind aber z.T. an Stellen montiert, zu denen eine direkte Richtstrecke nicht hergestellt werden kann. Diese werden nur noch von mehrfach reflektierten Signalen erreicht. Außerdem dauern die Verstellvorgänge bei Möbeln länger als das kurze Antippen, um beispielsweise das Programm eines Fernsehgerätes zu wechseln. Bei antriebstechnischen Geräten sind deshalb wesentlich höhere Sendeleistungen und unempfindlichere bzw. störsicherere Systeme erforderlich als in der Unterhaltungselektronik. Weiterhin hat es sich als nachteilig erwiesen, daß die verfügbaren Handbedienvorrichtungen für nicht antriebstechnische elektronische bzw. elektrische Geräte sehr unübersichtlich sind und für den Benutzer häufig unübliche Symbole aufweisen. Zusätzlich ist noch nachteilig, daß die Tastaturen aufgrund der Fülle von Möglichkeiten mit Drucktastern sinngemäß überladen sind, wobei die Drucktaster bzw. Knöpfe äußerst klein sind. Der Benutzer von antriebstechnischen Geräten muß aber zur Verstellung eines angeschlossenen Bauteils länger auf diese Knöpfe drücken, wobei sich die handelsübliche Größe der Bedienelemente der Handbedienvorrichtungen für die Unterhaltungselektronik sehr negativ auswirkt.

Es sind außerdem noch Handbedienvorrichtungen bekannt, mit denen alle in einem Raum vorhandenen elektrischen bzw. elektronischen Geräte ein- und ausgeschaltet werden können, jedoch beschränken sich diese Funktionen nur auf das reine Ein- und Ausschalten einer Steckdose. Der Verbraucher, beispielsweise eine Lampe, muß jedoch schon zuvor durch den Geräteschalter eingeschaltet sein.

Der Erfindung liegt die Aufgabe zugrunde, eine Handbedienvorrichtung der eingangs genauer beschriebenen Art so auszulegen, daß aufgrund der Grundlage der Fernbedienungsparameter der antriebstechnischen Geräte eine Handbedienvorrichtung geschaffen wird, mit der alle Geräte, vorzugsweise alle Geräte eines Raumes geschaltet und/oder gesteuert werden können. Darüber hinaus soll die Handbedienvorrichtung übersichtlich gestaltet werden und außerdem bequem zu bedienen sein, indem sie ergonomisch günstig gestaltet ist.

Die erfindungsgemäße Lösung sieht vor, daß eine bestimmte Anzahl von Betätigungselementen und deren zugeordnete Bauteile zur Erfüllung von Fernbedienungsparametern von elektromotorischen Antrieben mit angeschlossenen mechanischen Gerätschaften, und daß zumindest ein Teil der restlichen Betätigungselemente zur Schaltung von nicht antriebstechnischen elektrischen und/oder elektronischen Geräten ausgelegt sind.

Die erfindungsgemäße Handbedienvorrichtung kann als Unviversal-Handbedienvorrichtung angesehen werden, da die verschiedenen Systeme im Hinblick auf die Kodierungen der zu übertragenden Signale in einem Gerät kombiniert werden können. Dadurch wird für den Benutzer die Bedienung der unterschiedlichsten Geräte wesentlich vereinfacht, da sämtliche Geräte mit einer Handbedienvorrichtung geschaltet bzw. gesteuert werden können. In die Handbedienvorrichtung kann für die Bedienung der nicht antriebstechnischen Geräte die übliche Kodierung eingelesen werden. In weiterer Ausgestaltung ist jedoch auch vorgesehen, daß dazu ein Microprozessorbaustein des Senders verwendet wird. Der Aufbau der unterschiedlichen Felder der Betätigungselemente erfolgt bevorzugt so, daß die Betätigungselemente für die Signale der antriebstechnischen Geräte so gestaltet sind, daß der gewohnte Komfort erhalten bleibt, wobei die Normen, Richtlinien und Empfehlungen für diesen Anwendungsbereich hinsichtlich der Größe und des Durchmessers und der Symbolik eingehalten werden können. Die Betätigungselemente für die Signale der nicht antriebstechnischen Geräte können in der üblichen Weise angepaßt und durch verschiedene Maßnahmen vom Bediener erreicht und aktiviert werden.

Die Signale bzw. Befehle zur Schaltung und Steuerung der antriebstechnischen Geräte können auch drahtlos, vorzugsweise durch Infrarotstrahlung übertragen werden. Es ist jedoch in weiterer Ausgestaltung auch vorgesehen, daß diese Signale durch ein Kabel zur Steuereinheit eines Antriebes oder zu den Steuereinheiten eines Antriebes und die Befehle zu den nicht antriebstechnischen Geräten drahtlos übertragen werden. Die Übertragung der Signale durch ein Kabel hat den Vorteil, daß die Handbedienvorrichtung innerhalb eines bestimmten Raumes verbleiben muß, beispielsweise in der Nähe eines Sessels, so daß ein verlegen verhindert wird. Zweckmäßigerweise könnte das Steuerkabel durch Steckverbindung mit dem Handschalter und der Steuereinheit bzw. den Steuereinheiten verbunden werden, da die Handbedienvorrichtung so ausgelegt sein sollte, daß auch ggf. eine drahtlose Übertragung der Signale möglich ist. Wie schon erwähnt, sollten sich die Betätigungselemente für die antriebstechnischen und für die nicht antriebstechnischen Geräte deutlich unterscheiden.

Es ist noch in weiterer Ausgestaltung vorgesehen, daß mindestens ein Betätigungselement zur Auslösung einer Sonderfunktion bzw. zur Auslösung von Sonderfunktionen sich von seiner Außenkontur von den restlichen Betätigungselementen unterscheidet. Eine solche Sonderfunktion könnte beispielsweise die Ansteuerung einer Netztrennschaltung sein, die in einer Steckdosenleiste vorgesehen ist. Diese Steckdosenleiste ist normalerweise in der Wand eingelassen, so daß durch Betätigen dieses Elementes alle zu den Verbrauchern führenden Adern der Kabel stromlos gemacht werden können. Dadurch wird u.a. Energie eingespart, da bei Nichtgebrauch alle elektrischen oder elektronischen Geräte von dem Stand-by-Zustand ausgeschaltet werden können. Darüber hinaus ist eine direkte Netztrennung möglich, die beispielsweise beim Aufziehen eines Gewitters empfehlenswert ist. Da es häufig vorkommen kann, daß nur die Betätigungselemente für die antriebstechnischen Geräte oder nur die Betätigungselemente für die nicht antriebstechnischen Geräte benutzt werden, ist in weiterer Ausgestaltung vorgesehen, daß die Betätigungselemente für die antriebstechnischen und/oder für die nicht antriebstechnischen Geräte durch jeweils eine aufstülpbare Kappe abdeckbar sind, die vorzugsweise formstabil gestaltet ist.

Es ist auch noch in weiterer Ausgestaltung vorgesehen, daß die Handbedienvorrichtung ein mehrteiliges Gehäuse aufweist, das die Anzahl der Gehäuseteile der verschiedenartigen Geräte entspricht, und daß die Betätigungselemente jedes Gerätetyps in einem Gehäuseteil angeordnet sind. Es kann dann ausgeschlossen werden, daß versehentlich ein falsches Betätigungselement geschaltet wird. Bei einer solchen Ausführung ist es vorteilhaft, wenn die Gehäuseteile derart schwenkbar miteinander verbunden sind, da sie zu einer kompakten Gehäuseeinheit zusammenklappbar sind. Sofern die Handbedienvorrichtung nicht genutzt wird, kann sie dann platzsparend abgelegt werden. Es ist dann zweckmäßig, daß im zusammengeklappten Zustand der Gehäuseeinheit die Betätigungselemente im Inneren liegen, da es dann nicht möglich ist, versehentlich ein Betätigungselement zu schalten. Für eine solche Ausführung ist es zweckmäßig, wenn das Gehäuse aus zwei flachen Gehäuseschalen besteht, die über wenigstens ein Scharnier gelenkig miteinander verbunden sind. Vorzugsweise sind jedoch die Gehäuseschalen oder sonstwie gestaltete Gehäuseteile über zwei im Abstand zueinander stehende Scharniere miteinander verbunden.

Anhand der beiliegenden Zeichnungen wird die Erfindung noch näher erläutert.

Es zeigen:
- Figur 1: eine mögliche Ausführungsform mit drei von einer Handbedienvorrichtung aus steuer- oder schaltbaren Geräten und
- Figur 2 bis 5: vier verschiedene Ausführungen der Handbedienvorrichtung.

Die Figur 1 zeigt beispielhaft, daß in einem Raum drei elektrische bzw. elektronische Geräte 10, 11 und 12 angeordnet sind. Es handelt sich dabei um ein Fernsehgerät 10, einen Videorecorder 11 und ein antriebstechnisches Gerät in Form eines Doppelantriebes 12, der zum Verstellen des Kopf- und Fußteiles eines Lattenrostes 13 benutzt wird. Die Geräte 10 bis 12 werden von einer gemeinsamen Spannungsquelle in Form einer Reihensteckdose 14 mit elektrischer Energie versorgt. Die drei Geräte 10 bis 12 werden von einer einzigen Handbedienvorrichtung 15 in Form eines Drucktaster enthaltenden Handschalters betätigt. Die Handbedienvorrichtungen gemäß den Figuren 2 bis 5 sind mit zwei Gruppen von verschiedenartigen Betätigungselementen ausgestattet. Die Gruppe 16 ist zum Schalten und zum Steuern des Doppelantriebes 12 ausgelegt und besteht aus insgesamt sechs Drucktastern 16a. Die Gruppe 17 ist zum Schalten des Fernsehgerätes 10 und des Videorecorders 11 ausgelegt und enthält insgesamt siebenundzwanzig Drucktaster 17a. Die Drucktaster 16a sind flächenmäßig deutlich größer und haben eine kreisrunde Form, während die Drucktaster 17a flächenmäßig deutlich kleiner sind und im dargestellten Ausführungsbeispiel viereckig gestaltet sind. Jede Handbedienvorrichtung 15 gemäß den Figuren 2 bis 5 enthält außerdem noch eine Sondertaste 18, die bei den dargestellten Ausführungsbeispielen im Bereich der Gruppe 17 liegt. Diese Sonderdrucktaste kann entsprechend den Erfordernissen eine Schaltung auslösen, beispielsweise kann ein Rolladenantrieb geschaltet werden. Bevorzugt wird jedoch eine in der Reihensteckdose angeordnete Netztrennschaltung betätigt, um beispielsweise während einer Ruhezeit oder beim Aufziehen eines Gewitters sämtliche zu den Geräten 10 bis 12 führenden Leitungen stromfrei zu halten.

Bei der Ausführung nach der Figur 3 werden die Betätigungselemente 17a der Gruppe 17 für die nicht antriebstechnischen Geräte 10 und 11 durch eine aufgestülpte Abdeckkappe 19 abgedeckt. Diese Abdeckkappe 19 kann formstabil sein, so daß die Betätigungselemente 17a nicht gedrückt werden können. Dies ist beispielsweise sinnvoll, wenn während der Benutzung des Lattenrostes 13 vermieden werden soll, daß versehentlich eines der Geräte 10 oder 11 eingeschaltet wird. Die den Betätigungselementen 17 zugeordnete Wand der Abdeckkappe 19 kann jedoch auch flexibel sein, so daß die Betätigungselemente 17a auch bei aufgestülpter Abdeckkappe 19 betätigt werden können.

Bei der Ausführung nach den Figuren 2 und 3 erfolgt die Übertragung der Signale zu den Empfängern der Geräte 10 bis 12 drahtlos. Die Figur zeigt eine Ausführung, bei der die entweder von der Gruppe 16 oder von der Gruppe 17 ausgelösten Signale durch ein Kabel 20 übertragen werden. Bevorzugt ist jedoch vorgesehen, daß die von der Gruppe 16 bzw. den Betätigungselementen 16a ausgelösten Signale durch das Kabel 20 zur Steuereinheit des Doppelantriebes 12 übertragen werden. Das Kabel 20 bietet den Vorteil, daß die Handbedienvorrichtung 15 stets in der Nähe des Doppelantriebes 12 verbleibt. Es ist möglich, daß das Kabel 20 durch Steckverbinder mit der Handbedienvorrichtung 15 und der Steuereinheit des Doppelantriebes 12 verbunden ist. Es ist ferner möglich, daß wahlweise die Signale durch das Kabel 20 oder drahtlos übertragen werden können.

Die Ausführung nach der Figur 5 soll verdeutlichen, daß die Handbedienvorrichtung ein Gehäuse 21 aufweist, welches aus den beiden Gehäuseteilen 21a und 21b besteht. Die Gehäuseteile 21a und 21b sind schalenförmig in Form eines Flachteiles gestaltet und über zwei Scharniere 22, 23 miteinander gelenkig verbunden. Die Figur 5 zeigt das Gehäuse 21 im aufgeklappten Zustand. Im dargestellten Ausführungsbeispiel sind im Gehäuseteil 21 a die Drucktaster 17a der Gruppe 17 angeordnet, während in dem Gehäuseteil 21b die Drucktaster 16a der Gruppe 16 angeordnet sind. Die Drucktaster 16a und 17a sind so angeordnet, daß sie im zusammengeklappten Zustand des Gehäuses 21 an den einander zugewandt liegenden Seiten angeordnet sind, so daß sie dann unsichtbar sind. Dies kann jedoch auch erreicht werden, wenn die Drucktaster 16a und 17a in einem der Gehäuseteile 21a oder 21b angeordnet sind. Außerdem stehen im dargestellten Ausführungsbeispiel die Drucktaster 16a der Gruppe 16 in einem Versatz zu den Drucktaster 17a der Gruppe 17.

Die Erfindung ist nicht auf die dargestellten Ausführungsbeispiele beschränkt. Wesentlich ist, daß jede Handbedienvorrichtung 15 mindestens zwei Gruppen 16, 17 mit entsprechenden Betätigungselementen 16a und 17a aufweist, um nicht antriebstechnische Geräte 10, 11 und antriebstechnische Geräte 12 zu schalten bzw. zu steuern.

## Patentansprüche

1. Handbedienvorrichtung zur Fernbedienung von elektromechanischen sowie von elektrischen und/oder elektronischen Geräten, die mit Betätigungselementen bestückt ist, denen elektrische und/oder elektronische Bauelemente funktionell zugeordnet sind, **dadurch gekennzeichnet, daß** eine bestimmte Anzahl von Betätigungselementen (16a, 17a) und deren zugeordnete Bauteile (12, 10, 11) zur Erfüllung von Fernbedienungsparametern von elektromotorischen Antrieben (12) mit angeschlossenen mechanischen Geräten (13) und daß zumindest ein Teil der restlichen Fernbedienungselemente (17a) zur Schaltung von nicht antriebstechnischen elektrischen und/oder elektronischen Geräten (10, 11) ausgelegt ist.

2. Handbedienvorrichtung nach Anspruch 1, **dadurch gekennzeichnet, daß** die Betätigungselemente (17a) für die nicht antriebstechnischen Geräte (10, 11) in an sich bekannter Weise eine Nachbildung von Kodierungen sind und/oder Microprozessorbausteine eines Senders enthalten.

3. Handbedienvorrichtung nach Anspruch 1 oder 2, **dadurch gekennzeichnet, daß** die Betätigungselemente (16a) für die antriebstechnischen Geräte (12) und die Betätigungselemente (17a) für die nicht antriebstechnischen Geräte (10, 11) den jeweils gültigen Normen, Richtlinien o.dgl. entsprechen.

4. Handbedienvorrichtung nach einem oder mehreren der vorhergehenden Ansprüche 1 bis 3, **dadurch gekennzeichnet, daß** die Befehle bzw. Signale für die antriebstechnischen Geräte (12) durch ein Kabel (20) zur Steuereinheit eines Antriebes (12) oder zu den Steuereinheiten eines Antriebes und die Befehle bzw. Signale zu den nicht antriebstechnischen Geräten (10, 11) drahtlos übertragbar sind.

5. Handbedienvorrichtung nach Anspruch 4, **dadurch gekennzeichnet, daß** das Kabel (20) durch Steckverbinder mit der Handbedienvorrichtung (15) und der Steuereinheit des Gerätes (12) verbindbar ist.

6. Handbedienvorrichtung nach einem oder mehreren der Vorhergehenden Ansprüche 1 bis 5, **dadurch gekennzeichnet, daß** mindestens ein Betätigungselement (18) zur Auslösung einer Sonderfunktion bzw. zur Auslösung von bestimmten Funktionen sich mit seinen Außenkonturen von den restlichen Betätigungselementen (16a, 17a) unterscheidet.

7. Handbedienvorrichtung nach einem oder mehreren der vorhergehenden Ansprüche 1 bis 6, **dadurch gekennzeichnet, daß** die Betätigungselemente (16a) für die antriebstechnischen Geräte (12) und die Betätigungselemente (17a) für die nicht antriebstechnischen Geräte (10, 11) sich größenmäßig unterscheiden, und daß sich die Kontur des Betätigungselementes (18) für die Sonderfunktion von der Kontur der restlichen Betätigungselemente (16a) und (17a) unterscheidet.

8. Handbedienvorrichtung nach einem oder mehreren der vorhergehenden Ansprüche 1 bis 7, **dadurch gekennzeichnet, daß** die Betätigungselemente (16a) für die antriebstechnischen Geräte (12) und/oder daß die Betätigungselemente (17a) für die nicht antriebstechnischen Geräte (10, 11) durch jeweils eine aufstülpbare, vorzugsweise formstabile Kappe (19) abdeckbar sind.

9. Handbedienvorrichtung nach einem oder mehreren der vorhergehenden Ansprüche 1 bis 8, **dadurch gekennzeichnet, daß** die Handbedienvorrichtung (15) ein mehrteiliges Gehäuse (21) aufweist, das die Anzahl der Gehäuseteile (21a, 21b) mit der Stückzahl der Gruppen (16, 17) der Betätigungselemente (16a, 17a) übereinstimmt, und daß vorzugsweise die Betätigungselemente (16a) der Gruppe (16) und die Betätigungselemente (17a) der Gruppe (17) für die unterschiedlichen Gerätetypen in jeweils einem Gehäuseteil (21a, 21b) angeordnet sind.

10. Handbedienvorrichtung nach einem oder mehreren der vorhergehenden Ansprüche 1 bis 9, **dadurch gekennzeichnet, daß** die Gehäuseteile (21a und 21b) derart schwenkbar miteinander verbunden sind, daß sie zu einer kompakten Gehäuseeinheit zusammenklappbar sind.

11. Handbedienvorrichtung nach Anspruch 10, **dadurch gekennzeichnet, daß** im zusammengeklappten Zustand der Gehäuseteile (21a, 21b) die Betätigungselemente (16a, 16b) im Inneren des Gehäuses liegen.

12. Handbedienvorrichtung nach einem oder mehreren der vorhergehenden Ansprüche 1 bis 11, **dadurch gekennzeichnet, daß** das Gehäuse (21) aus zwei flachen Gehäuseschalen (21a, 21b) besteht, und daß die beiden Gehäuseteile (21a, 21b) durch mindestens ein Scharnier (22, 23), vorzugsweise durch zwei im Abstand zueinander liegende Scharniere (22, 23) miteinander schwenkbar verbunden sind.

13. Handbedienvorrichtung nach einem oder mehreren der vorhergehenden Ansprüche 1 bis 12, **dadurch gekennzeichnet, daß** in jedem Gehäuseteil (21a, 21b) eine Gruppe von Betätigungselementen (16, 17) angeordnet ist, und daß die Betätigungselemente (16a, 17a) der Gruppen (16, 17) im Versatz zueinander stehen.
